# EUROPÄISCHE PATENTSCHRIFT

(11) **EP 0 782 471 B1**
(45) Veröffentlichungstag und Bekanntmachung des Hinweises auf die Patenterteilung: **24.11.2004**
(21) Anmeldenummer: 96922843.6
(22) Anmeldetag: 19.06.1996
(51) Int. Cl.: B01D 45/00

(54) **VERFAHREN ZUR ABSCHEIDUNG VON FLÜSSIGKEITSTROPFEN AUS EINER GASSTRÖMUNG**
PROCESS FOR SEPARATING LIQUID DROPS FROM A GAS STREAM
PROCEDE DE SEPARATION DES GOUTTES DE LIQUIDE CONTENUES DANS UN COURANT GAZEUX

(30) Priorität: 19.06.1995 DE 19522102; 19.06.1995 DE 19522103; 19.06.1995 DE 19522104
(43) Veröffentlichungstag der Anmeldung: 09.07.1997
(73) Patentinhaber: Förster, Malte, E., C., 40589 Düsseldorf (DE)
(72) Erfinder: Förster, Malte, E., C., 40589 Düsseldorf (DE)
(74) Vertreter: Stenger, Watzke & Ring Patentanwälte
(86) Internationale Anmeldenummer: PCT/EP1996/002651
(87) Internationale Veröffentlichungsnummer: WO 1997/000116

(56) Entgegenhaltungen:
- DE-B- 1 007 296
- DE-C- 4 214 094
- DE-U- 7 815 425
- GB-A- 820 415

## Beschreibung

Die Erfindung betrifft ein Verfahren zur Abscheidung von Flüssigkeitstropfen mit Durchmessern kleiner als 10µm aus einer sehr heißen Gasströmung. Es ist bekannt, daß eine Abscheidung von Flüssigkeitströpfchen aus einer Gasphase mit kleiner werdendem Durchmesser, insbesondere bei Unterschreiten von Durchmessern ab 10 µm, erhebliche Schwierigkeiten bereitet. In unterschiedlichen industriellen Bereichen ist jedoch das Abscheiden derartiger kleiner Tröpfchen erwünscht und erforderlich.

Aus der DE 42 14 094 C1 ist ein Tropfenabscheider zum Abscheiden von Tropfen aus einer flüssigkeitsgelandenen Gasströmung bekannt. Es handelt sich um ein wellenförmiges Profil mit einer Durchströmungslinie, die einer Sinuswelle ähnelt. Die vorbekannte Vorrichtung eignet sich für Tropfen mit großem Durchmesser und basiert auf dem Prinzip der direkten Wandanströmung infolge der Tropfenträgheit. Ein auf dem gleichen Prinzip basierender Tropfenabscheider ist aus der DE 78 15 425 U1 bekannt. In dieser Druckschrift ist vorgeschlagen, zur Reduzierung der Größe der abscheidbaren Tropfen die sinusförmigen Durchlässe mit Queraussteifungsplatten und an den Rändern mit gewellten Platten zu versehen, um somit die Platten möglichst dünn herstellen und somit gut formen zu können.

An sich eignen sich für eine Tropfenabscheidung alle Arten von Staubabscheidern, zum Beispiel filternde Abscheider, Elektroabscheider, Zyklone und dergleichen. Speziell für Tropfenabscheidungen werden jedoch bevorzugt Lamellen- und Zentrifugalabscheider eingesetzt. Hierbei wird, wie in den oben beschriebenen Tropfenabscheidersystemen, dem Gasstrom eine Richtungsänderung aufgezwungen, welcher die Flüssigkeitströpfchen infolge Trägheit nicht folgen und somit an der Kanalwandung niederschlagen. Bei Tröpfchen kleiner 10 µm kann jedoch ein derartiges System nicht wirksam eingesetzt werden, da diese Tröpfchen dem Gasstrom fast trägheitslos folgen.

Einsatzgebiete, in welchen auch derartig kleine Tröpfchen aus der Gasphase abgeschieden werden müssen, ergeben sich beispielsweise im Bereich der Kraftwerkstechnologie, zum Beispiel bei Gasturbinen, die mit extrem hohen Antriebstemperaturen arbeiten, und dergleichen. Bereits kleinste Tröpfchen können in Abhängigkeit von der Gasgeschwindigkeit zu erheblichen Beschädigungen oder Verringerungen von Standzeiten von eingesetzten Vorrichtungen führen.

Ausgehend von diesem Stand der Technik liegt der vorliegenden Erfindung die **Aufgabe** zugrunde, ein Verfahren zur Abscheidung von Flüssigkeitstropfen mit Durchmessern kleiner als 10µm aus einer sehr heißen Gasströmung bereitzustellen, welches zur Abscheidung unabhängig vom Temperaturbereich mit einfachen Mitteln geeignet ist.

Verfahrensseitig wird zur technischen **Lösung** dieser Aufgabe vorgeschlagen ein Verfahren zum Abscheiden von Flüssigkeitstropfen mit Durchmessern kleiner als 10µm aus einer sehr heißen Gasströmung, wobei das Gas in seinem Strömungsweg durch mittels zueinander parallelen Platten gebildete Gassen geführt wird, die derart eng gewählt sind, daß sich erhebliche Verwirbelungen im Durchströmungsweg ergeben, wobei die Platten eine Oberfäche aus einer Keramik mit Oxyden aus der Reihe der Nebengruppenelemente aufweisen, die bei hoher Temperatur eine ladungserzeugende Oberfläche ausbildet.

Durch die erfindungsgemäße Lösung wird der Effekt genutzt, daß strömende Gase in einem Rohr eine vom Abstand von der Wand abhängige Strömungsgeschwindigkeit aufweisen. Die Gasmoleküle in unmittelbarer Wandnähe werden in ihrer Geschwindigkeit stark abgebremst, nahezu auf 0, während sich mit zunehmender Entfernung von der Wand höhere Geschwindigkeiten einstellen. Sind die Gassen eng genug gewählt, ergeben sich erhebliche Verwirbelungen im Durchströmungsweg. Da die zur Diskussion stehenden Flüssigkeitstropfen dem Gasstrom fast trägheitslos folgen, werden sie statistisch an eine Wandung gelangen und sich dort niederschlagen. Zusätzlich zu den Platten können Körper zur Gassenbildung kombiniert werden.

In vorteilhafter Weise wird die Gassenbreite so eng gewählt, daß unter Berücksichtigung der Geschwindigkeit des Gases die Wahrscheinlichkeit für einen Gas-/Oberflächenkontakt maximiert wird. Mit besonderem Vorteil wird vorgeschlagen, daß die Gassenbreite variabel einstellbar ist. Gemäß einem weiteren vorteilhaften Vorschlag der Erfindung kann die Gassenbreite über den Strömungsweg unterschiedlich sein.

Tropfen im Sinne der vorliegenden Erfindung sind das bevorzugte Anwendungsgebiet. Die Erfindung bezieht und eignet sich für jede Art von Partikeln, selbst wenn diese sich in Abhängigkeit von der Temperatur in anderen Aggregat- oder Zwischenzuständen befinden.

Ein bevorzugter Vorschlag der Erfindung sieht vor, daß einer in Wandnähe auftretenden laminaren Unterschicht durch entsprechende Gestaltung der Oberfläche Rechnung getragen werden kann. Die Haftung der Tröpfchen an der Wand wird durch molekulare Wechselwirkung beeinflußt, man spricht dann von Benetzung. Somit kann durch geeignete Wahl des Materials für die Oberfläche der umströmten Körper oder der Platten auf die Haftung erheblich Einfluß genommen werden. Koaleszieren zu einem Flüssigkeitsfilm begünstigt darüber hinaus durch Verringerung der Oberflächenspannung eine Abscheidung.

Bei einer weiteren Ausgestaltungsform der Erfindung kann die Oberflächengestaltung unter haftungsrelevanten Gesichtspunkten gewählt sein. Haftungsrelevante Gesichtspunkte im Sinne der vorliegenden Erfindung sind die Frage der Benetzbarkeit bzw. Unbenetzbarkeit einer Oberfläche einerseits sowie die Führung von auf der Oberfläche gesammelter Flüssigkeit andererseits. Eine Oberfläche kann beispielsweise so ausgestaltet werden, daß die Tropfen zusammenlaufen und nicht mehr abreißbare, großflächige, gut führbare Einheiten bilden, oder die Oberfläche kann so ausgestaltet sein, daß die auftreffenden Tropfen möglichst vereinzelt bleiben und sogar wieder von der Strömung mitgerissen werden können. Die Oberflächen können glatt, rauh, porös oder sonstwie ausgebildet werden. Das Material selbst kann eine kompakte, eine schaumartige, eine faserige oder eine ähnliche Struktur aufweisen.

Bei einer Vorrichtung zur Nutzung des beschriebenen Effektes kann - im einfachsten Fall - das Gas die besonders engen Gassen eines Stapels parallel zueinander angeordneter Platten durchströmen, so daß die Wahrscheinlichkeit eines Gas-/Oberflächenkontaktes maximiert wird. Neben der Wahl der Wandmaterials sind die für die Abscheidung ausschlaggebende Größe die einzustellende Gassenbreite und die Strömungsgeschwindigkeit des Gases. Diese beiden letztgenannten Faktoren sind abhängig von den Stoffkonstanten des Gases und den aktuellen Betriebsparametern wie Druck und Temperatur. Eine Optimierung der Abscheidung ist daher unter Berücksichtigung dieser Parameter möglich.

Die Richtung der Durchströmung kann den Erfordernissen angepaßt werden, beispielsweise Gleichstrom oder Gegenstrom des Gases zur abgeschiedenen Flüssigkeit sowie die Lage des Abscheiders gegenüber der Horizontalen bzw. Vertikalen.

Im allgemeinen sind keramische Materialien als elektrische Isolatoren einzuordnen, wobei die Leitfähigkeit sowohl von der Zusammensetzung als auch von der Temperatur abhängig ist. Gute Isolatoreigenschaften kann man jedoch nicht bei allen Keramiken in jedem Temperaturbereich antreffen. So haben sich beispielsweise zirkonoxidhaltige Keramiken ab einer Temperatur über 600°C als gegenüber guten Isolatoren eine stark abweichende Änderung in der Leitfähigkeit aufweisende Materialien erwiesen, die bei steigender Temperatur rapide in einen Bereich von Leitern mit einem Widerstand im Kiloohmbereich gelangen. Dieser Effekt ist besonders ausgeprägt bei schmelzgegossenen Keramiken und beruht offensichtlich auf einer durch die besondere Struktur des Materials gegebenen erleichterten Elektronenbeweglichkeit. Die Verwendungen von Oxiden aus der Reihe der Nebengruppenelemente, beispielsweise Zirkonoxid und dergleichen sind somit zu bevorzugen.

Neben den genannten Werkstoffen können andere Keramiken oder keramikähnliche Werkstoffe eingesetzt werden, beispielsweise nicht-oxydische Keramiken wie Carbide, Silicide, Nitride oder ähnliches. Der genannte Effekt der ladungserzeugenden Oberfläche aufgrund hoher Temperatur kann durch das zusätzliche Anlegen von Strom verstärkten werden.

Zum Aufbau eines Feldes zwischen wenigstens zwei Oberflächen der genannten Art wird der als Thermoemission bezeichnete Effekt genutzt.

Mit dem erfindungsgemäßen Verfahren können in einem Gasstrom enthaltene Teilchen abgelenkt, gesammelt, neutralisiert oder sonstwie beeinflußt werden. Verfahrensgemäß können die Oberflächen auf einer Wandung eines Strömungsabschnittes, auf einem Zusatzelement oder auf einem im Strömungsbereich ohnehin anzuordnenden Bauteil ausgebildet sein.

Das erfindungsgemäße Verfahren nutzt besondere Materialeigenschaften bei entsprechenden Temperatur- und Strömungsbedingungen, um in einem Gasstrom befindliche Tropfen kleinster Durchmesser abzulenken, zu sammeln oder sonstwie zu beeinflussen, wobei die erfindungsgemäßen Maßnahmen wirtschaftlich und einfach realisierbar sind.

Weitere Vorteile und Merkmale der Erfindung ergeben sich aus der folgenden Beschreibung anhand der Figuren. Dabei zeigen:
- Figur 1: eine schematische perspektivische Ansicht eines Ausführungsbeispiels für einen Abscheider.

In Figur 1 ist schematisch ein Plattenpaket gezeigt, welches aus einer Vielzahl paralleler Platten besteht, die zwischen sich Gassen freilassen. Die Abstände sind einstellbar, wozu Einstellbolzen und -scheiben verwendet werden können. Diese Befestigungsbereiche können außerhalb des durchströmten Bereiches liegen oder gegenüber diesem strömungsgünstig verkleidet sein.

Die Platten 2, 3 können aus Materialien hergestellt sein, die unterschiedliche Ladungen bei der Durchströmung mit sehr heißen Gasen hervorbringen, so daß sich ein elektrisches Feld aufbauen läßt. Dieses kann in beschriebener Weise die Abscheidung von Flüssigkeitstropfen erheblich fördern. Der Abscheider 1 weist die Platten 2, 3 auf, die in einem Gehäuse 4 mittels Einstellbolzen 5, 6 zur Bildung entsprechend enger Gassen einstellbar sind. Im gezeigten Ausführungsbeispiel erfolgt die Durchströmung in Richtung des Pfeils 7.

Die Platten können auch in Durchströmungsquerschnitte eingehängt, in Nuten eingesetzt oder sonstwie befestigt werden. Die Platten können emittierend als leitende/isolierende Platten oder mit umgekehrter Polarität eingesetzt werden.

### Bezugszeichenliste:

- 1: Abscheider
- 2: Platten
- 3: Platte
- 4: Gehäuse
- 5: Einstellbolzen
- 6: Einstellbolzen
- 7: Durchströmungsrichtung

## Patentansprüche

1. Verfahren zum Abscheiden von Flüssigkeitstropfen mit Durchmessern kleiner als 10µm aus einer sehr heißen Gasströmung, wobei das Gas in seinem Strömungsweg durch mittels zueinander parallelen Platten gebildete Gassen geführt wird, die derart eng gewählt sind, daß sich erhebliche Verwirbelungen im Durchströmungsweg ergeben, wobei die Platten eine Oberfäche aus einer Keramik mit Oxyden aus der Reihe der Nebengruppenelemente aufweisen, die bei hoher Temperatur eine ladungserzeugende Oberfläche ausbildet.

2. Verfahren nach Anspruch 1, **dadurch gekennzeichnet, daß** die Gassenbreite so eng gewählt wird, daß unter Berücksichtigung der Gasgeschwindigkeit die Wahrscheinlichkeit für einen Gas-/Oberflächenkontakt maximiert wird.

3. Verfahren nach einem der vorhergehenden Ansprüche, **dadurch gekennzeichnet, daß** die Gassenbreite variabel einstellbar ist.

4. Verfahren nach einem der vorhergehenden Ansprüche, **dadurch gekennzeichnet, daß** über die Durchströmungslänge eine unterschiedliche Gassenbreite eingestellt wird.

5. Verfahren nach einem der vorhergehenden Ansprüche, **dadurch gekennzeichnet, daß** die Oberflächen nach haftungsrelevanten Gesichtspunkten gestaltet werden.

6. Verfahren nach einem der vorhergehenden Ansprüche, **dadurch gekennzeichnet, daß** die die gassenbildenden Oberflächen porös ausgebildet werden.

## Claims

1. Process for separating liquid drops of diameters of less than 10µm from a very hot gas stream, wherein the gas is routed in its flow path through channels which are formed by means of parallel plates and which are of a narrowness such that considerable turbulence is produced in the through-flow path, wherein the plates have a surface of a ceramic material with oxides from the subgroup element series which forms a charge-generating surface at a high temperature.

2. Process according to Claim 1, **characterised in that** the channel width is of a narrowness such that, taking account of the gas speed, the probability of gas/surface contact is maximised.

3. Process according to either of the preceding Claims, **characterised in that** the channel width is variably adjustable.

4. Process according to any one of the preceding Claims, **characterised in that** a varying channel width is set over the through-flow length.

5. Process according to any one of the preceding Claims, **characterised in that** the surfaces are configured according to adherence-relevant aspects.

6. Process according to any one of the preceding Claims, **characterised in that** the channel-forming surfaces are porous.

## Revendications

1. Procédé de séparation de gouttes de liquide ayant des diamètres inférieurs à 10µm d'un courant gazeux très chaud, moyennant quoi le gaz, sur son trajet d'écoulement, est guidé à travers des voies formées par des plaques parallèles les unes aux autres qui sont choisies pour avoir une étroitesse telle qu'il en résulte des turbulences importantes sur le trajet de passage, les plaques présentant une surface de céramique avec des oxydes de la série des éléments de groupes secondaires qui, à haute température, développe une surface générant une charge.

2. Procédé selon la revendication 1, **caractérisé en ce que** la largeur des voies est choisie pour être suffisamment étroite pour maximiser la probabilité d'un contact gaz/surface en tenant compte de la vitesse du gaz.

3. Procédé selon l'une quelconque des revendications précédentes, **caractérisé en ce que** la largeur des voies est réglable de manière variable.

4. Procédé selon l'une quelconque des revendications précédentes, **caractérisé en ce qu'**une largeur de voies différente est réglée sur la longueur de passage.

5. Procédé selon l'une quelconque des revendications précédentes, **caractérisé en ce que** les surfaces sont conçues suivant des points de vues concernant l'adhérence.

6. Procédé selon l'une quelconque des revendications précédentes, **caractérisé en ce que** les surfaces formant les voies sont formées pour être poreuses.
